# EUROPÄISCHE PATENTSCHRIFT

(11) **EP 4 313 834 B1**
(45) Veröffentlichungstag und Bekanntmachung des Hinweises auf die Patenterteilung: **31.12.2025**
(21) Anmeldenummer: 22720568.9
(22) Anmeldetag: 31.03.2022
(51) Int. Cl.: B66B 13/14, B66B 13/16, B66B 13/12

(54) **AUFZUGSANLAGE UND AUFZUGSTÜRSTEUERUNGSVERFAHREN**
ELEVATOR SYSTEM AND METHOD OF CONTROLLING AN ELEVATOR DOOR
INSTALLATION D'ASCENSEUR ET PROCEDE DE CONTROL D'UNE PORTE D'ASCENSEUR

(30) Priorität: 31.03.2021 EP 21166226
(43) Veröffentlichungstag der Anmeldung: 07.02.2024
(73) Patentinhaber: INVENTIO AG, 6052 Hergiswil (CH)
(72) Erfinder: VILLA, Valerio, 22041 Colverde (IT)
(74) Vertreter: Inventio AG
(86) Internationale Anmeldenummer: PCT/EP2022/058514
(87) Internationale Veröffentlichungsnummer: WO 2022/207768

(56) Entgegenhaltungen:
- EP-A1- 3 398 899
- EP-A2- 2 298 684

## Beschreibung

Die Erfindung betrifft eine Aufzugsanlage mit einer Schachttürsteuereinheit, welche unmittelbar eine Schachttürverriegelvorrichtung zur Entriegelung und/oder Öffnung und/oder Schliessung dieser Schachttür steuern kann.

Aufzugsanlagen umfassen üblicherweise eine in einem Aufzugsschacht verfahrbare eine Kabinentür aufweisende Aufzugskabine. An der Aufzugskabine ist ein Kabinentürantrieb angeordnet, welcher zur Öffnung und Schliessung der Kabinentür vorgesehen ist. Der Aufzugsschacht weist darüber hinaus mehrere übereinander angeordnete Türöffnungen auf, an welcher jeweils eine Schachttür angeordnet ist. Stoppt die Aufzugskabine an einer dieser Schachttüren bzw. ist an dieser angeordnet, wird üblicherweise mittels einer an der Kabinentür vorgesehenen Kopplungseinrichtung die Kabinentür mit der Schachttür mechanisch gekoppelt. Demnach wird die Schachttür passiv entriegelt/geöffnet/geschlossen. Das heisst, dass sowohl die Kabinentür als auch die Schachttür ausschliesslich mittels des Kabinentürantrieb entriegelt/geöffnet/geschlossen wird. Diese Herangehensweise war vorgeblich dadurch bestimmt, dass bei Schachttüren keine Steuerelektronik angebracht war und eine aktive Entriegelung der Schachttür so ausgeschlossen war. Das Anbringen von Steuerelektronik an jeder der Schachttüren hätte die Kosten für die Aufzugsanlage unangemessen erhöht.

Aufgrund technologischer Weiterentwicklung von Elektronik und Antrieben, insbesondere von Kommunikationselektronik und Elektromotoren, ist eine kosteninteressante Lösung ermöglicht, dass sowohl die Kabinentür als auch Schachttür eine Verriegelvorrichtung ausschliesslich zum Entriegeln/Öffnen/Schliessen der jeweiligen Tür umfasst. Demnach sind die Anforderungen an eine mechanisch anfällige Kopplung, welche die vom Kabinentürantrieb erwirkte Öffnungsbewegung die Schachttür entriegelt/öffnet/schliesst reduziert. Dennoch muss sichergestellt werden, dass sowohl die Kabinentür als auch die Schachttür lediglich dann eine Öffnungsbewegung vollführen kann, wenn die Kabinentür an der Schachttür angeordnet ist und die Aufzugskabine bei sowohl geöffneter Schachttür als auch geöffneter Kabinentür vom Stockwerk betretbar ist.

Die EP3398899A1 offenbart eine Aufzugsanlage laut dem Oberbegriff des Anspruchs 1, die eine zwischen Haltestationen verfahrbare Kabine mit einer Kabinentüröffnung und einer verstellbaren Kabinentür sowie einen steuerbaren Kabinentürantrieb, der dazu ausgebildet ist, die Kabinentür zu verstellen, umfasst. Die Aufzugsanlage umfasst ferner eine im installierten Zustand der Aufzuganlage an wenigstens einer der Haltestationen vorgesehene, verstellbare Haltestationstür, einen steuerbaren Haltestationstürantrieb, der dazu ausgebildet ist, die Haltestationstür zu verstellen, sowie eine Steuervorrichtung, die dazu ausgebildet ist, eine Verstellbewegung der Kabinentür und eine Verstellbewegung der Haltestationstür aufeinander abzustimmen, sowie eine kabinenseitige Kommunikationseinheit und eine haltestationsseitige Kommunikationseinheit, die zur drahtlosen, bidirektionalen Kommunikation miteinander eingerichtet sind. Die Steuervorrichtung weist ein mit der kabinenseitigen Kommunikationseinheit verbundenes oder verbindbares kabinenseitiges Steuergerät auf, das zur Steuerung oder/und Regelung des Kabinentürantriebs eingerichtet ist, und ein mit der haltestationsseitigen Kommunikationseinheit verbundenes oder verbindbares haltestationsseitiges Steuergerät, das zur Steuerung oder/und Regelung des Haltestationstürantriebs eingerichtet ist.

Aufgabe der Erfindung ist es, eine verbesserte Aufzugsanlage zu entwickeln, welche ein notwendiges Mass an Sicherheit ermöglicht, wenn die Schachttür durch eine eigens an der Schachtür angeordnete Schachttürverriegelvorrichtung entriegelbar bzw. öffenbar bzw. schliessbar ist.

Die Aufgabe wird gelöst durch eine Aufzugsanlage mit einer in einem Aufzugsschacht verfahrbaren Aufzugskabine, einer an der Aufzugskabine angeordneten Kabinentür, wenigstens einer an einer Türöffnung des Aufzugsschachtes angeordneten Schachttür, einer Schachttürverriegelvorrichtung, insbesondere umfassend einen Schachttürantrieb (13), zur Entriegelung/Schliessung/Öffnung der Schachttür, einem an der Schachttür angeordneten Schachttürsensor und einem an der Kabinentür angeordneten Kabinentürsignalgeber, und eine mit dem Schachttürsensor wirkverbundene Schachttürsteuereinheit, durch welche Schachttürsteuereinheit der Schachttürverriegelvorrichtung unmittelbar ansteuerbar ist bei Empfang eines Kabinentürsignales des Kabinentürsignalgebers durch den Schachttürsensor.

Die Aufgabe wird ebenso gelöst mittels eines Verfahrens zur Steuerung einer eine Kabinentür und eine Schachttür umfassenden Aufzugsanlage, umfassend die folgenden Verfahrensschritte:
- Generieren eines Kabinentürsignals mittels eines an der Kabinentür angeordneten Kabinentürsignalgebers,
- Empfangen des Kabinentürsignals mittels eines an der Schachttür angeordneten Schachttürsensors, wobei der Empfang des Kabinentürsignals die Anwesenheit der Kabinentür an der Schachttür bestätigt,
- Übermitteln des Kabinentürsignals an eine Schachttürsteuereinheit zum Entriegeln/Öffnen/Schliessen der Schachttür,
- unmittelbares Ansteuern einer Schachttürverriegelvorrichtung, insbesondere eines Schttürantriebs der Schachttürverriegelvorrichtung durch die Schachttürsteuereinheit zum Entriegeln/Öffnen/Schliessen der Schachttür bei Vorhandensein des Kabinentürsignals.

Der Erfindung liegt die Erkenntnis zugrunde, dass bei einer Anordnung einer solchen Schachttürverriegelvorrichtung an der Schachttür ohne mechanische Kopplung sichergestellt sein muss, dass die Schachttür im Normalbetrieb ausschliesslich dann öffenbar ist, wenn die Kabinentür an dieser Schachttür angeordnet ist. Normalbetrieb bedeutet in diesem Zusammenhang, dass die Aufzugskabine in einem Betriebszustand ist, der ein Transportieren von Passagieren oder Gütern zwischen verschiedenen Stockwerken ermöglicht.

Der Schachttürsensor ist derart an der Schachttür angeordnet, dass das durch den Kabinentürsignalgeber generierte Kabinentürsignal durch den Schachttürsensor empfangbar ist, wobei der Schachttürsensor im Aufzugsschacht ebenso an einer der den Aufzugsschacht seitlich begrenzenden Aufzugswände fixierbar/fixiert bzw. anordenbar/angeordnet sein kann. Insbesondere kann der Schachttürsensor unmittelbar an der Schachttür oder an der den Aufzugsschacht begrenzenden Aufzugswand anordenbar/angeordnet bzw. fixierbar/fixiert sein, an welcher Aufzugswand die Schachttür angeordnet ist.

Durch den an der Kabinentür angeordneten Kabinentürsignalgeber ist ein Kabinentürsignal generierbar. Dieses Kabinentürsignal ist vom Schachttürsensor empfangbar, wenn die Aufzugskabine an der Schachttür angeordnet ist. Das Kabinentürsignal wird an die Schachttürsteuereinheit übermittelt bzw. ist an die Schachttürsteuereinheit übermittelbar. Die erfolgte Übermittlung der Information, dass das Kabinentürsignal vom Schachttürsensor empfangen ist, ist demnach eine Voraussetzung für die Entriegelung und/oder Öffnung der Schachttür, so dass eine Entriegelung und/oder Öffnung durch die Schachtürverriegelvorrichtung unmittelbar umsetzbar ist. Entsprechend ist die Sicherheit von auf dem Stockwerk befindlichen Personen sichergestellt, wenn die Schachttür - bei derart gesicherter Anwesenheit der Aufzugskabine - geöffnet wird.

Schachttürverriegelvorrichtung wie vorangehend und im Folgenden beschrieben kann aus einer Schachttürverriegelung und/oder einem aktiven Schachttürantrieb bestehen.

In einer Ausführungsform besteht die Schachttürverriegelvorrichtung nur aus einer Schachttürverrigelung, wobei die Schachttür durch die Schachtverriegelung in einem geschlossenen Zustand blockiert werden kann. Vorteilhaft ist die Schachttür so ausgebildet, dass die Schachttürverriegelung die Schachttür in einem geschlossenen Zustand auf eine fail-safe Art blockieren kann. Das heisst, dass die Schachttürverriegelung, so ausgebildet ist, dass sie selbst bei Ausfall der Energieversorgung die geschlossen Schachttür blockiert. Dies kann bspw. mit einem durch die Gravitation nach unten bewegten Bolzen umgesetzt sein. Dieser Bolzen kann aktiv, bspw. durch Bestromung eines Elektromagneten gegen die Gravitation in einem zweiten nicht blockierenden Zustand gehalten werden. Weiter kann der Bolzen und die Tür so ausgeführt sein, dass der Bolzen in einem nicht geschlossenen Zustand der Tür vom Türblatt am Einnehmen des blockierenden Zustands gehindert wird. Der Bolzen kann also nur bei geschlossener Schachttür den Zustand, in welchem er die Schachttür verriegelt einnehmen. Werden die zwei beschriebenen Zustände (blockierend/nicht blockierend) durch einen Sensor überwacht und stellt der Sensor den blockierenden Zustand fest, so kann mit Sicherheit auf eine geschlossene Schachttür geschlossen werden und die Aufzugskabine kann bewegt werden. In allen anderen Zuständen (nicht blockiert oder kein Signal (Ausfall des Sensors)) wird das Bewegen der Aufzugskabine blockiert. In dieser Ausführungsform ist die Schachttürverrieglung, das heisst bspw. der Elektromagneten und der Sensor durch eine unmittelbare Ansteuerung der Schachttürsteuereinheit bei Empfang eines Kabinentürsignales des Kabinentürsignalgebers durch den Schachttürsensor entriegelbar. Vorteilhaft ist, dass die Schachttür ausschliesslich entriegelbar ist, wenn die Aufzugskabine an der Schachttür angeordnet ist. Demzufolge ist eine Öffnung der Schachttür nicht ermöglicht, wenn die Aufzugskabine nicht an der Schachttür angeordnet ist. Folglich ist die Sicherheit von auf dem Stockwerk befindlichen Personen gewährleistet, insbesondere dann, wenn versucht wird, den mindestens einen Türflügel der Schachttür manuell, d. h. von Hand, aus seiner geschlossenen Position in Richtung seiner Offenposition zu verschieben.

In einer weiteren Ausführungsform besteht die Schachttürverriegelvorrichtung nur aus einem Schachttürantrieb. In dieser Ausführungsform umfasst also jede der Schachttüren einen eignen Schachttürantrieb. Der Schachttürantrieb blockiert die Öffnung der Schachtür und führt in einem zweiten Zustand die Öffnung bzw. Schliessung der Schachttür aktiv herbei. Der Schachttürantrieb agiert so als eine Schachttürverriegelvorrichtung. Der Schachttürantrieb ist durch eine unmittelbare Ansteuerung der Schachttürsteuereinheit bei Empfang eines Kabinentürsignales des Kabinentürsignalgebers durch den Schachttürsensor entriegelbar, das heisst aus dem blockierenden in den bewegenden Zustand schaltbar. Vorteilhaft ist hier, dass die Schachttür ausschliesslich entriegelbar ist, wenn die Aufzugskabine an der Schachttür angeordnet ist. Demzufolge ist eine Öffnung der Schachttür nicht ermöglicht, wenn die Aufzugskabine nicht an der Schachttür angeordnet ist. Folglich ist die Sicherheit von auf dem Stockwerk befindlichen Personen gewährleistet, insbesondere dann, wenn versucht wird, den mindestens einen Türflügel der Schachttür manuell, d. h. von Hand, aus seiner geschlossenen Position in Richtung seiner Offenposition zu verschieben.

In einer weiteren Ausführungsform besteht die Schachttürverriegelvorrichtung aus einer Kombination der beiden vorangehend genannten Ausführungsformen mit Bolzen und Schachttürantrieb.

Bei einer Ausführungsform der Aufzugsanlage sind der Schachttürsensor derart an der Schachttür und der Kabinentürsignalgeber derart an der Kabinentür angeordnet, dass das Kabinentürsignal durch den Schachttürsensor empfangbar ist, wenn die Kabinentür in einer Türöffnungszone der Schachttür angeordnet ist.

Die Aufzugskabine bzw. die Kabinentür ist dann an einer solchen Türöffnungszone angeordnet, wenn die Aufzugskabine vom Stockwerk bei geöffneter Schacht- und Kabinentür derart betretbar ist, dass ein Abstürzen in den Aufzugsschacht vom Stockwerk heraus gemäss geltender Sicherheitsbestimmungen verunmöglicht ist. Demnach ist ein Niveauunterschied zwischen dem Fussboden der Aufzugskabine und der Bodenfläche des Stockwerks bis zu einem gewissen Mass ermöglicht. Im Falle beispielhaft eines Stromausfalls und einer in diesem Zusammenhang im Aufzugsschacht festgesetzten Aufzugskabine können Personen aus der Aufzugskabine durch die geöffnete Schacht- und Kabinentür evakuiert werden, selbst wenn die Bodenfläche der Aufzugskabine nicht plan zur Bodenfläche des Stockwerks ausgerichtet ist.

Bei einer Ausführungsform der Aufzugsanlage ist der Kabinentürsignalgeber als Magnet, insbesondere als Permanentmagnet, ausgebildet. Vorteilhaft ist, dass ein mittels des Kabinentürsignalgebers generiertes Kabinentürsignal unabhängig von vorherrschenden Bedingungen im Aufzugschacht durch den Schachttürsensor empfangbar ist. Beispielhaft ist ein solcher Magnet im Wesentlichen gegenüber extremer Wärme beziehungsweise Kälte, Verschmutzung oder hoher Luftfeuchte unempfindlich. In dieser Auführungsform ist der Schachttürsensor als Magnetfelddetektor ausgeführt, so dass dieser Anordnung der Aufzugskabine in der Nähe der Schachttür
Eine Ausführungsform der Aufzugsanlage umfasst einen Kabinentürantrieb zur Schliessung/Öffnung/Entriegelung der Kabinentür und einen Kabinentürsensor, welcher Kabinentürsensor an der Kabinentür angeordnet ist, und einen Schachttürsignalgeber, welcher Schachttürsignalgeber an der Schachttür angeordnet ist, und eine mit dem Kabinentürsensor wirkverbundene Kabinentürsteuereinheit, durch welche Kabinentürsteuereinheit der Kabinentürantrieb zur Schliessung/Öffnung der Kabinentür bei Empfang eines Schachttürsignales des Schachttürsignalgebers durch den Kabinentürsensor unmittelbar ansteuerbar ist.

Eine Ausführungsform des Verfahrens umfasst die folgenden Verfahrensschritte:
- Generieren eines Schachttürsignals mittels eines an der Schachttür angeordneten Schachttürsignalgebers,
- Empfangen des Schachttürsignals mittels eines an der Kabinentür angeordneten Kabinentürsensors,
- Übermitteln des Schachttürsignals an eine Kabinentürsteuereinheit zum Öffnen/Schliessen der Kabinentür bei Vorhandensein des Schachttürsignales.

Der Kabinentürsensor ist somit an der Kabinentür angeordnet bzw. fixiert oder kann in der Umgebung der Kabinentür an der Aufzugskabine angeordnet/fixiert sein, so dass das durch den Schachttürsignalgeber generierte Schachttürsignal durch den Kabinentürsensor empfangbar ist.

Derart ist ermöglicht, dass einerseits erkennbar ist, dass die Aufzugskabine mittels Kabinentürsignal an der Schachttür angeordnet ist und andererseits erkennbar ist, dass die Schachttür an der Aufzugskabine angeordnet ist. Demnach ist erkennbar, dass mittels einer solchen Anordnung eine erhöhte Sicherheit realisierbar ist, da jeder der Sensoren bzw. Signalgeber einer bestimmten Fehler- bzw. Ausfallwahrscheinlichkeit unterliegen. Demnach ist bei einer gegebenen Ausfallwahrscheinlichkeit des Kabinentür- oder des Schachttürsensors ermittelbar, ob die Aufzugskabine tatsächlich an der Schachttür angeordnet ist, die durch den Kabinentürsensor detektiert ist. In anderen Worten ist damit ausgedrückt, dass eine erhöhte Sicherheit gegeben ist, wenn sowohl das Kabinentürsignal durch den Schachttürsensor als auch das Schachttürsignal durch den Kabinentürsensor gleichzeitig empfangbar ist bzw. empfangen wird. Darüber hinaus kann das Schachttürsignal ein Identifikationsmerkmal beinhalten, um die Sicherheit weiter zu erhöhen.

Eine Ausführungsform des Verfahrens umfasst die folgenden Verfahrensschritte:
- Übermitteln des Schachttürsignales vom Kabinentürsensor an die Schachttürsteuereinheit,
- unmittelbares Ansteuern des Schachttürverriegelvorrichtung durch die Schachttürsteuereinheit zum Öffnen/Schliessen der Schachttür bei Vorhandensein des Kabinentürsignals und des Schachttürsignals.

Demnach ist die Schachttür lediglich dann mittels des Schachttürverriegelvorrichtung entriegel-/öffen-/schliessbar, wenn der Kabinentürsensor das durch den Schachttürsignalgeber generierte Schachttürsignal zusätzlich des Kabinentürsignals empfängt. Vorzugsweise weist das Schachttürsignal das genannte Identifikationsmerkmal auf, so dass die Schachttürverriegelvorrichtung ausschliesslich dann eine Entriegelung/Öffnung/Schliessung der Schachttür ausführen kann, wenn das Schachttürsignal derselben Schachttür durch den Kabinentürsensor empfangen wird.

Bei einer Ausführungsform der Aufzugsanlage ist die Kabinentürsteuereinheit mit der Schachttürsteuereinheit wirkverbunden und der Schachttürverriegelvorrichtung durch die Schachttürsteuereinheit zur Entriegelung/Schliessung/Öffnung der Schachttür unmittelbar ansteuerbar bei Empfang eines durch den Schachttürsignalgeber am Kabinentürsensor ausgelösten Schachttürsignales. Mittels einer solchen Wirkverbindung kann abgeglichen werden, dass die Kabinentür an der zur öffnenden Schachttür angeordnet ist. Demnach ist die Schachttür lediglich öffenbar, wenn sowohl das Schachttürsignal als auch das Kabinentürsignal darauf hindeuten, dass die Kabinentür an der Schachttür angeordnet ist. Entsprechend ist die Sicherheit erhöht, da eines der Kabinentürsignale und des Schachttürsignals fehlerhaft sein können.

Bei einer Ausführungsform der Aufzugsanlage sind die Schachttürsteuereinheit und die Kabinentürsteuereinheit drahtlos miteinander verbunden oder verbindbar. Die Kabinentürsteuereinheit kann unmittelbar an der Kabinentür und somit an der Aufzugskabine angeordnet sein und die Schachttürsteuereinheit unmittelbar an der Schachttür. Folglich kann eine zusätzliche Sicherheit erzeugt werden.

Eine Ausführungsform der Aufzugsanlage umfasst eine Kabinensteuereinheit, ein Absolutpositionssystem, mittels welchen Absolutpositionssystems ein Positionssignal an die Schachttürsteuereinheit übermittelbar ist, und/oder ein Bremssystem zur Festsetzung der Aufzugskabine im Aufzugsschacht, mittels welchen Bremssystems ein Feststellsignal an die Kabinensteuereinheit übermittelbar ist. Zur weiteren Erhöhung der Sicherheit sind das Positionssignal und/oder das Feststellsignal derart auswertbar, dass feststellbar ist, dass bzw. wo die Aufzugskabine innerhalb des Aufzugsschachtes festgesetzt ist. Das heisst bei an der Schachttür anwesender Kabinentür, insbesondere ein durch den Schachttürsensor detektiertes Kabinentürsignal und ggf. darüber hinaus ein durch den Kabinentürsensor detektiertes Schachttürsignal, zusätzlich mittels des Positionssignals bzw. des Feststellsignals gesichert die Position der Aufzugskabine feststellbar ist. Im Folgenden wird die Erfindung anhand von Figuren näher erläutert. Es zeigen:
- Figur 1:: eine Aufzugsanlage mit einer in der Aufzugsanlage verfahrbaren Aufzugskabine, und
- Figur 2:: eine schematische Darstellung der in Figur 1 gezeigten Aufzugsanlage.
- Figur 1: zeigt eine üblicherweise innerhalb von Gebäuden angeordnete Aufzugsanlage 1.

Die Aufzugsanlage 1 umfasst eine in einem üblicherweise vertikal ausgerichteten Aufzugsschacht 3 verfahrbare Aufzugskabine 5. An der Aufzugskabine 5 ist eine Kabinentür 7 angeordnet. Der Aufzugsschacht 3 weist mehrere übereinander angeordnete Türöffnungen 9 auf, um den Zugang zu einzelnen Stockwerken des Gebäudes zu ermöglichen. An einer jeden dieser Türöffnungen 9 ist eine Schachttür 11 angeordnet. Ist die Aufzugskabine 5 bzw. die an der Aufzugskabine 5 angeordnete Kabinentür 7 an einer dieser Schachttüren 11 angeordnet, ist die Aufzugskabine 5 bei geöffneter Kabinentür 7 und geöffneter Schachttür 11 vom der Schachttür 11 zugeordneten Stockwerk aus begehbar.

Die Kabinentür 7 weist einen Kabinentürantrieb 35 und ein Kabinentürsignalgeber 17 auf. Eine jede der Schachttüren 11 weist jeweils einen Schachttürantrieb 13 auf. Einem jeden dieser Schachttürantriebe 13 ist eine Schachttürsteuereinheit 19 zugeordnet, durch welche Schachttürsteuereinheit 19 der ihr zugeordnete Schachttürantrieb 13 unmittelbar ansteuerbar ist. Mittels der Ansteuerung des Schachttürantriebes 13 ist die dem Schachttürantrieb 13 zugeordnete Schachttür 11 entriegel- bzw. öffen- und schliessbar.

An jeder der Schachttüren 11 ist jeweils ein Schachttürsensor 15 derart angeordnet, dass das vom Kabinentürsignalgeber 17 generierte Kabinentürsignal durch den Schachttürsensor 15 bei entsprechender Stellung der Aufzugskabine 5 empfangbar ist. Entsprechend ist der Schachttürsensor 15 einer jeder der Schachttüren 11 mit der Schachttürsteuereinheit 19 derselben Schachttür 11 wirkverbunden.

Der vorzugsweise als Magnet, insbesondere als Permanentmagnet, ausgebildete Kabinentürsignalgeber 17 bewirkt eine Generierung eines Kabinentürsignals, welches folglich durch den Schachttürsensor 15 empfangbar ist, wenn die Aufzugskabine 5 an der dem Schachttürsensor 15 zugeordneten Schachttür 11 angeordnet ist. Der Schachttürsensor 15 ist mit der Schachttürsteuereinheit 19 wirkverbunden, so dass das Kabinentürsignal an die Schachttürsteuereinheit 19 übertragbar ist bzw. übertragen wird.

Weiter umfasst die Aufzugsanlage 1 eine, vorzugsweise an der Aufzugskabine 5 fixierte, Kabinentürsteuereinheit 31 auf und kann einen Kabinentürsensor 29 umfassen, der an der Aufzugskabine 5 bzw. an der Kabinentür 7 angeordnet ist. Durch den Kabinentürsensor 29 ist ein durch einen Schachttürsignalgeber 33 generiertes Schachttürsignal empfangbar.

An einer jeden Schachttür 11 ist jeweils ein solcher dieser Schachttür 11 zugeordneter Schachttürsignalgeber 33 anordenbar. Weiter weist die Aufzugskabine 5 ein Absolutpositionssystem 37, welches bspw. als Laserpositionssystem ausgebildet ist, und ein Bremssystem 39 auf.

Figur 2 zeigt eine schematische Darstellung der in Figur 1 gezeigten Aufzugsanlage 1. In der schematischen Darstellung sind die Schachttürsteuereinheit 19 und die Kabinentürsteuereinheit 31 dargestellt. Die Schachttürsteuereinheit 19 und die Kabinentürsteuereinheit 31 sind, vorzugsweise drahtlos, miteinander wirkverbunden. Darüber hinaus ist das Absolutpositionssystem 37 und das Bremssystem 39 zur Festsetzung der Aufzugskabine 5 dargestellt. Das Absolutpositionssystem 37 erzeugt zu jeder Zeit oder periodisch wiederkehrend ein Positionssignal. Das Positionssignal umfasst die Information, an welcher Stelle die Aufzugskabine 5 im Aufzugsschacht 3 angeordnet ist. Das eine Feststellbremse umfassende Bremssystem 39 erzeugt im Falle einer Festsetzung der Aufzugskabine 5 im Aufzugsschacht 3 ein Feststellsignal. Demnach wird das Feststellsignal generiert, wenn die Feststellbremse blockiert und folglich die Aufzugskabine 5 im Aufzugsschacht 3 nicht mehr im Aufzugsschacht verfahrbar ist.

Das Positionssignal ist an die Schachttürsteuereinheit 19 übertragbar. Das Feststellsignal ist an die Kabinentürsteuereinheit 31 übertragbar. Durch die Schachttürsteuereinheit 19 sind das Kabinentürsignal, das Positionssignal und das Feststellsignal empfangbar und auswertbar. Ergibt die Auswertung, dass die Aufzugskabine 5 an der der Schachttürsteuereinheit 19 zugeordneten Schachttür 11 sowohl angeordnet als auch festgesetzt ist, ist der der Schachttürsteuereinheit 19 zugeordnete Schachttürantrieb 13 unmittelbar zur Öffnung der Schachttür 11 ansteuerbar.

Zusätzlich kann das Schachttürsignal von der Kabinentürsteuereinheit 31 an die Schachttürsteuereinheit 19 für eine weitergehende Auswertung übertragbar sein. Ergibt die Auswertung, dass das Schachttürsignal der Schachttür 11 des anzusteuernden Schachttürantriebes 13 zuordenbar ist, ist mittels einer solchen Auswertung eine höhere Sicherheit erreichbar.

## Patentansprüche

1. Aufzugsanlage (1) mit
- einer in einem Aufzugsschacht (3) verfahrbaren Aufzugskabine (5),
- einer an der Aufzugskabine (5) angeordneten Kabinentür (7),
- wenigstens einer an einer Türöffnung (9) des Aufzugsschachtes (3) angeordneten Schachttür (11),
- eine Schachttürverriegelvorrichtung, insbesondere umfassend einen Schachttürantrieb (13), zur Entriegelung und/oder Schliessung und/oder Öffnung der Schachttür (11), **gekennzeichnet durch**
- einem an der Schachttür (11) angeordneten Schachttürsensor (15) und einem an der Kabinentür (7) angeordneten Kabinentürsignalgeber (17), und
- eine mit dem Schachttürsensor (15) wirkverbundene Schachttürsteuereinheit (19), durch welche Schachttürsteuereinheit (19) die Schachttürverriegelvorrichtung (13) unmittelbar ansteuerbar ist bei Empfang eines Kabinentürsignales des Kabinentürsignalgebers (17) durch den Schachttürsensor (15).

2. Aufzugsanlage (1) nach einem der vorhergehenden Ansprüche, wobei der Schachttürsensor (15) derart an der Schachttür (11) und der Kabinentürsignalgeber (17) derart an der Kabinentür (7) angeordnet sind, dass das Signal des Kabinentürsignalgebers (17) durch den Schachttürsensor (15) empfangbar ist, wenn die Kabinentür (7) in einer Türöffnungszone (25) der Schachttür (15) angeordnet ist.

3. Aufzugsanlage (1) nach einem der vorhergehenden Ansprüche, wobei der Kabinentürsignalgeber (17) als Magnet (27), insbesondere als Permanentmagnet, ausgebildet ist.

4. Aufzugsanlage (1) nach einem der vorhergehenden Ansprüche, umfassend einen Kabinentürantrieb (35) zur Schliessung und/oder Öffnung und/oder Entriegelung der Kabinentür (7) und einen Kabinentürsensor (29), welcher Kabinentürsensor (29) an der Kabinentür (7) angeordnet ist, und einen Schachttürsignalgeber (33), welcher Schachttürsignalgeber (33) an der Schachttür (11) angeordnet ist, und eine mit dem Kabinentürsensor (29) wirkverbundene Kabinentürsteuereinheit (31), durch welche Kabinentürsteuereinheit (31) der Kabinentürantrieb (35) zur Schliessung und/oder Öffnung und/oder Entriegelung der Kabinentür (7) bei Empfang eines Schachttürsignales des Schachttürsignalgebers (33) durch den Kabinentürsensor (29) unmittelbar ansteuerbar ist.

5. Aufzugsanlage (1) nach Anspruch 4, wobei die Kabinentürsteuereinheit (31) mit der Schachttürsteuereinheit (19) wirkverbunden ist und die Schachttürverriegelvorrichtung (13) durch die Schachttürsteuereinheit (19) zur Entriegelung und/oder Schliessung und/oder Öffnung der Schachttür (11) unmittelbar ansteuerbar ist bei Empfang eines durch den Schachttürsignalgeber (33) am Kabinentürsensor (29) ausgelösten Schachttürsignales.

6. Aufzugsanlage (1) nach einem der Ansprüche 4 oder 5, wobei die Schachttürsteuereinheit (19) und die Kabinentürsteuereinheit (31) drahtlos miteinander verbindbar sind.

7. Aufzugsanlage (1) nach einem der Ansprüche 4 bis 6, umfassend eine Kabinensteuereinheit (31), ein Absolutpositionssystem (37), mittels welchen Absolutpositionssystems (37) ein Positionssignal an die Schachttürsteuereinheit (19) übermittelbar ist, und/oder ein Bremssystem (39) zur Festsetzung der Aufzugskabine (5) im Aufzugsschacht (3), mittels welchen Bremssystems (39) ein Feststellsignal an die Kabinensteuereinheit (31) übermittelbar ist.

8. Aufzugsanlage (1) nach Anspruch 7, umfassend eine derart ausgelegte Auswerteeinheit (41) zur zeitgleichen Auswertung mindestens zwei der Signale aus der Liste des Feststellsignals, des Positionssignals, des Kabinentürsignal und des Schachttürsignals.

9. Verfahren zur Steuerung einer Kabinentür (7) und einer Schachttür (11) einer Aufzugsanlage (1), **gekennzeichnet durch** die folgenden Verfahrensschritte:
- Generieren eines Kabinentürsignals mittels eines an der Kabinentür (7) angeordneten Kabinentürsignalgebers (17),
- Empfangen des Kabinentürsignals (17) mittels eines an der Schachttür (11) angeordneten Schachttürsensors (15),
- Übermitteln des Kabinentürsignals an eine Schachttürsteuereinheit (19) zum Öffnen und/oder Schliessen und/oder Entriegeln der Schachttür (11),
- unmittelbares Ansteuern einer Schachttürverriegelvorrichtung (13) durch die Schachttürsteuereinheit (19) zum Entriegeln und/oder Öffnen und/oder Schliessen der Schachttür (11) bei Vorhandensein des Kabinentürsignals.

10. Verfahren nach Anspruch 9, umfassend die folgenden Verfahrensschritte:
- Generieren eines Schachttürsignals mittels eines an der Schachttür (11) angeordneten Schachttürsignalgebers (33),
- Empfangen des Schachttürsignals mittels eines an der Kabinentür (7) angeordneten Kabinentürsensors (29),
- Übermitteln des Schachttürsignals an eine Kabinentürsteuereinheit (31) zum Öffnen und/oder Schliessen und/oder Entriegeln der Kabinentür (7) bei Vorhandensein des Schachttürsignales.

11. Verfahren nach Anspruch 10, umfassend die folgenden Verfahrensschritte:
- Übermitteln des Schachttürsignales vom Kabinentürsensor (29) an die Schachttürsteuereinheit (19),
- unmittelbares Ansteuern der Schachttürverriegelung (13) durch die Schachttürsteuereinheit (19) zum Entriegeln und/oder Öffnen und/oder Schliessen der Schachttür (11) bei Vorhandensein des Kabinentürsignals und des Schachttürsignals.

## Claims

1. An elevator system (1) comprising
- a cabin (5) which can travel in an elevator shaft (3),
- a cabin door (7) arranged on the cabin (5),
- at least one shaft door (11) arranged on a door opening (9) of the elevator shaft (3),
- a shaft door locking device, in particular comprising a shaft door drive (13), to unlock and/or close and/or open the shaft door (11), **characterized by**
- a shaft door sensor (15) arranged on the shaft door (11) and a cabin door signal transmitter (17) arranged on the cabin door (7), and
- a shaft door control unit (19) operatively connected to the shaft door sensor (15), which shaft door control unit (19) can directly actuate the shaft door locking device (13) when a cabin door signal of the cabin door signal transmitter (17) is received by the shaft door sensor (15).

2. The elevator system (1) according to any of the preceding claims, wherein the shaft door sensor (15) is arranged on the shaft door (11) and the cabin door signal transmitter (17) is arranged on the cabin door (7) in such a way that the signal of the cabin door signal transmitter (17) can be received by the shaft door sensor (15) when the cabin door (7) is positioned in a door opening zone (25) of the shaft door (15).

3. The elevator system (1) according to any of the preceding claims, wherein the cabin door signal transmitter (17) is designed as a magnet (27), in particular as a permanent magnet.

4. The elevator system (1) according to any of the preceding claims, comprising a cabin door drive (35) for closing and/or opening and/or unlocking the cabin door (7) and a cabin door sensor (29), which cabin door sensor (29) is arranged on the cabin door (7), and a shaft door signal transmitter (33), which shaft door signal transmitter (33) is arranged on the shaft door (11), and a cabin door control unit (31) operatively connected to the cabin door sensor (29), by means of which cabin door control unit (31) the cabin door drive (35) can be directly actuated to close and/or open and/or unlock the cabin door (7) when the cabin door sensor (29) receives shaft door signal of the shaft door signal transmitter (33).

5. The elevator system (1) according to claim 4, wherein the cabin door control unit (31) is operatively connected to the shaft door control unit (19), and the shaft door locking device (13) can be directly actuated by the shaft door control unit (19) to unlock and/or close and/or open the shaft door (11) when the cabin door sensor (29) receives a shaft door signal triggered by the shaft door signal transmitter (33).

6. The elevator system (1) according to either claim 4 or claim 6, wherein the shaft door control unit (19) and the cabin door control unit (31) can be connected to one another in a wireless manner.

7. The elevator system (1) according to any of claims 4 to 6, comprising a cabin control unit (31), an absolute position system (37), by means of which absolute position system (37) a position signal can be transmitted to the shaft door control unit (19), and a brake system (39) for arresting the cabin (5) in the elevator shaft (3), by means of which brake system (39) an arrest signal can be transmitted to the cabin control unit (31).

8. The elevator system (1) according to claim 7, comprising an evaluation unit (41) designed for the simultaneous evaluation of at least two of the signals from the list of the arrest signal, the position signal, the cabin door signal, and the shaft door signal.

9. A method for controlling a cabin door (7) and a shaft door (11) of an elevator system (1), **characterized by** the following method steps:
- generating a cabin door signal by means of a cabin door signal transmitter (17) arranged on the cabin door (7),
- receiving the cabin door signal (17) by means of a shaft door sensor (15) arranged on the shaft door (11),
- transmitting the cabin door signal to a shaft door control unit (19) to open and/or close and/or unlock the shaft door (11),
- directly actuating a shaft door locking device (13), by the shaft door control unit (19), to unlock and/or open and/or close the shaft door (11) when the cabin door signal is present.

10. The method according to claim 9, comprising the following method steps:
- generating a shaft door signal by means of a shaft door signal transmitter (33) arranged on the shaft door (11),
- receiving the shaft door signal by means of a cabin door sensor (29) arranged on the cabin door (7),
- transmitting the shaft door signal to a cabin door control unit (31) to open and/or close and/or unlock the cabin door (7) when the shaft door signal is present.

11. The method according to claim 11, comprising the following method steps:
- transmitting the shaft door signal from the cabin door sensor (29) to the shaft door control unit (19),
- directly actuating the shaft door lock (13) by the shaft door control unit (19) to unlock and/or open and/or close the shaft door (11) when the cabin door signal and the shaft door signal are present.

## Revendications

1. Système d'ascenseur (1) comprenant
- une cabine (5) pouvant se déplacer dans une cage d'ascenseur (3),
- une porte de cabine (7) disposée sur la cabine (5),
- au moins une porte palière (11) disposée sur une ouverture de porte (9) de la cage d'ascenseur (3),
- un dispositif de verrouillage de porte palière, comprenant en particulier un entraînement de porte palière (13), pour déverrouiller et/ou fermer et/ou ouvrir la porte palière (11), **caractérisé par**
- un capteur de porte palière (15) disposé sur la porte palière (11) et un émetteur de signal de porte de cabine (17) disposé sur la porte de cabine (7), et
une unité de commande basée sur ordinateur de porte palière (19) reliée de manière opérationnelle au capteur de porte palière (15), laquelle unité de commande basée sur ordinateur de porte palière (19) peut actionner directement le dispositif de verrouillage de porte palière (13) lorsqu'un signal de porte de cabine provenant du transmetteur de signal de porte de cabine (17) est reçu par le capteur de porte palière (15).

2. Système d'ascenseur (1) selon l'une quelconque des revendications précédentes, dans lequel le capteur de porte palière (15) est disposé sur la porte palière (11) et l'émetteur de signal de porte de cabine (17) est disposé sur la porte de cabine (7) de telle manière que le signal de l'émetteur de signal de porte de cabine (17) puisse être reçu par le capteur de porte palière (15) lorsque la porte de cabine (7) est positionnée dans une zone d'ouverture de porte (25) de la porte palière (15).

3. Système d'ascenseur (1) selon l'une quelconque des revendications précédentes, dans lequel l'émetteur de signal de porte de cabine (17) est conçu comme un aimant (27), en particulier comme un aimant permanent.

4. Système d'ascenseur (1) selon l'une quelconque des revendications précédentes, comprenant un entraînement de porte de cabine (35) pour fermer et/ou ouvrir et/ou déverrouiller la porte de cabine (7) et un capteur de porte de cabine (29), lequel capteur de porte de cabine (29) est disposé sur la porte de cabine (7), et un émetteur de signal de porte palière (33), lequel émetteur de signal de porte palière (33) est disposé sur la porte palière (11), et une unité de commande de porte de cabine (31) reliée de manière opérationnelle au capteur de porte de cabine (29), au moyen de laquelle l'unité de commande de porte de cabine (31) peut actionner directement le dispositif d'entraînement de porte de cabine (35) pour fermer et/ou ouvrir et/ou déverrouiller la porte de cabine (7) lorsque le capteur de porte de cabine (29) reçoit le signal de porte palière provenant du transmetteur de signal de porte palière (33).

5. Système d'ascenseur (1) selon la revendication 4, dans lequel l'unité de commande de porte de cabine (31) est reliée de manière opérationnelle à l'unité de commande de porte palière (19), et le dispositif de verrouillage de porte palière (13) peut être actionné directement par l'unité de commande de porte palière (19) pour déverrouiller et/ou fermer et/ou ouvrir de manièr e la porte palière (11) lorsque le capteur de porte de cabine (29) reçoit un signal de porte palière déclenché par l'émetteur de signal de porte palière (33).

6. Système d'ascenseur (1) selon la revendication 4 ou la revendication 6, dans lequel l'unité de commande de porte de cage (19) et l'unité de commande de porte de cabine (31) peuvent être connectées l'une à l'autre de manière sans fil.

7. Système d'ascenseur (1) selon l'une quelconque des revendications 4 à 6, comprenant une unité de commande de cabine (31), un système de position absolue (37), au moyen duquel un signal de position peut être transmis à l'unité de commande de porte de cage (19), et un système de freinage (39) pour arrêter la cabine (5) dans la cage d'ascenseur (3), au moyen duquel un signal d'arrêt peut être transmis à l'unité de commande de cabine (31).

8. Le système d'ascenseur (1) selon la revendication 7, comprenant une unité d'évaluation (41) conçue pour l'évaluation simultanée d'au moins deux des signaux de la liste comprenant le signal d'arrêt, le signal de position, le signal de porte de cabine et le signal de porte palière.

9. Procédé de contrôle d'une porte de cabine (7) et d'une porte palière (11) d'un système d'ascenseur (1), **caractérisé par** les étapes suivantes :
- générer un signal de porte de cabine au moyen d'un émetteur de signal de porte de cabine (17) disposé sur la porte de cabine (7),
réception du signal de porte de cabine (17) au moyen d'un capteur de porte palière (15) disposé sur la porte palière (11),
- transmission du signal de porte de cabine à une unité de commande basée sur ordinateur de porte palière (19) pour ouvrir et/ou fermer et/ou déverrouiller la porte palière (11), actionnement direct d'un dispositif de verrouillage de porte palière (13) par l'unité de commande de porte palière (19) pour déverrouiller et/ou ouvrir et/ou fermer la porte palière (11) lorsque le signal de porte de cabine est présent.

10. Procédé selon la revendication 9, comprenant les étapes suivantes :
générer un signal de porte palière au moyen d'un émetteur de signal de porte palière (33) disposé sur la porte palière (11),
recevoir le signal de porte palière au moyen d'un capteur de porte de cabine (29) disposé sur la porte de cabine (7),
transmission du signal de porte palière à une unité de commande basée sur ordinateur de porte de cabine (31) pour ouvrir et/ou fermer et/ou déverrouiller la porte de cabine (7) lorsque le signal de porte palière est présent.

11. Procédé selon la revendication 11, comprenant les étapes suivantes :
- transmission du signal de porte palière du capteur de porte de cabine (29) à l'unité de commande basée sur ordinateur de porte palière (19),
- actionner directement la serrure de porte palière (13) par l'unité de commande basée sur ordinateur (19) pour déverrouiller et/ou ouvrir et/ou fermer la porte palière (11) lorsque le signal de porte de cabine et le signal de porte palière sont présents.
